# FASCICULE DE BREVET EUROPEEN

(11) **EP 0 403 315 B1**
(45) Date de publication et mention de la délivrance du brevet: **03.11.1993**
(21) Numéro de dépôt: 90400506.3
(22) Date de dépôt: 23.02.1990
(51) Int. Cl.: A45D 26/00

(54) **Appareil à épiler**
Enthaarungsgerät
Depilation apparatus

(30) Priorité: 16.06.1989 FR 8908038
(43) Date de publication de la demande: 19.12.1990
(73) Titulaire: SEB S.A., 69130 Ecully (FR)
(72) Inventeur: Oliveau, Patrice, F-69270 Fontaine/Saone (FR); Brochet, Gilbert, F-69100 Villeurbanne (FR)
(74) Mandataire: Cronin, Brian Harold John

(56) Documents cités:
- EP-A- 0 147 285
- FR-A- 788 130

## Description

La présente invention concerne un appareil à épiler destiné à être tenu à la main.

On connaît selon la demande de brevet européen n° 147 285 un appareil à épiler destiné à être tenu à la main comportant une série de disques parallèles fixés sur un moyeu entraîné en rotation par un moteur électrique, des lames disposées entre les disques, des moyens pour amener lesdites lames en contact avec la périphérie des disques et les en séparer alternativement lors de la rotation des disques, lesdits moyens comprenant des tiges coopérant avec les lames et pouvant coulisser parallèlement à l'axe du moyeu.

Le coulissement de ces tiges est commandé par une came fixe portée par l'extrémité du boîtier adjacente aux tiges. Cette came pousse les tiges contre l'action d'un ressort de rappel situé à l'opposé de la came.

Dans cet appareil, les lames sont solidaires de la tige qui les porte, de sorte que lorsque cette tige coulisse, les lames se déplacent ensemble parallèlement à elles-mêmes et viennent donc en principe simultanément en contact avec les disques pour produire un effet de pincement susceptible de retirer les poils de la peau.

Du fait que les lames sont fixes par rapport à la tige qui les porte, il est nécessaire, pour obtenir un contact simultané de celles-ci sur les disques, de déterminer avec une grande précision la position des lames par rapport aux disques.

Cet inconvénient affecte le coût et l'efficacité de cet appareil.

Le brevet FR-A-788 130 décrit un appareil selon le préambule de la revendication 1 et dans lequel des moyens de pivotement sont conformés de façon à permettre un mouvement de pivotement des lames entre une position écartée des disques et une position en contact avec la périphérie de ceux-ci.

Cet appareil nécessite cependant de placer une bague spéciale entre chaque disque comportant des logements destinés à servir d'appui et de moyen de pivotement des lames.

Cet appareil est donc compliqué à fabriquer et comporte de nombreuses piéces à assembler.

Le but de la présente invention est de remédier à l'inconvénient des réalisations connues en créant un appareil à épiler qui soit notamment à la fois plus efficace, plus simple à fabriquer et donc moins coûteux.

L'invention vise ainsi un appareil à épiler destiné à être tenu à la main comportant une série de disques parallèles fixés sur un moyeu entraîné en rotation par un moteur électrique, des lames disposées entre les disques, des moyens pour amener lesdites lames en contact avec la périphérie des disques et les en séparer alternativement lors de la rotation des disques, lesdits moyens comprenant des tiges comportant une série d'encoches pour coopérer avec les lames et pouvant coulisser parallèlement à l'axe du moyeu et des moyens de pivotement conformés de façon à permettre un mouvement de pivotement des lames entre une position écartée des disques et une position en contact avec la périphérie de ceux-ci.

Suivant l'invention, cet appareil est caractérisé en ce que le moyen de pivotement comprend une série d'encoches réalisées sur le moyeu entre les disques et retenant chacune une extrémité d'une lame, et la série d'encoches réalisées sur chaque tige, chacune de ces encoches retenant une partie d'une lame située entre son extrémité précitée et son autre extrémité susceptible de venir en appui contre la périphérie d'un disque.

Les lames sont ainsi prises entre deux séries d'encoches ménagées respectivement sur le moyeu et sur la tige, de sorte que le coulissement de cette tige fait pivoter les lames dans les encoches du moyeu, celles-ci ainsi que celles ménagées sur la tige constituant des points d'articulation.

Grâce à ce pivotement des lames, les extrémités de celles-ci arrivent en contact avec la périphérie des disques en produisant un effet de pincement capable de retirer les poils de la peau. Du fait de ce pivotement des lames et de leur flexibilité, celles-ci sont amenées simultanément en contact avec la périphérie des disques, sans qu'il soit nécessaire de réaliser des pièces avec des cotes très précises.

D'ailleurs, les encoches peuvent être réalisées de façon à permettre un certain jeu avec les parties en prise des lames, ce jeu permettant de compenser d'éventuels écarts dus à la fabrication en grande série et ainsi de parfaire la simultanéité du contact entre les lames et les disques.

Par ailleurs, la réalisation d'encoches dans le moyeu et les tiges de commande des lames est une opération simple qui permet un montage facile des lames, le nombre de pièces à monter étant extrêmement réduit.

Selon une version avantageuse de l'invention, l'appareil comprend deux tiges disposées de part et d'autre du moyeu et coulissant en sens inverse l'une par rapport à l'autre de telle sorte que lorsque les lames poussées par l'une des tiges sont en appui sur les disques, les lames poussées par l'autre tige sont écartées des disques et vice-versa.

Cette disposition augmente l'efficacité de l'appareil.

Selon une version préférée de l'invention, chaque lame présente à son extrémité adjacente au moyeu deux pattes parallèles engagées dans deux encoches espacées ménagées sur le moyeu.

Cette disposition assure un excellent guidage des lames dans leur mouvement de pivotement.

Selon une autre caractéristique de l'invention, les disques et le moyeu sont réalisés d'une seule pièce en matière plastique moulée.

Cette matière plastique peut être chargée de fibres. Cette matière plastique peut être remplacée par un matériau céramique, ou un métal ou alliage léger tel que l'aluminium ou le zamac.

Le fait que l'ensemble rotatif ci-dessus soit d'une seule pièce facilite le montage de l'appareil, permet d'abaisser son coût et augmente le silence de l'appareil.

De préférence, les disques présentent chacun un méplat parallèle aux deux ouvertures de passage des tiges, ce méplat se situant alternativement d'un côté du moyeu et de l'autre côté de celui-ci pour les disques successifs.

D'autres particularités et avantages de l'invention apparaîtront encore dans la description ci-après.

Aux dessins annexés donnés à titre d'exemples non limitatifs :
- la figure 1 est une vue en plan de l'appareil à épiler selon l'invention, après enlèvement d'une partie de son boîtier et coupe longitudinale partielle,
- la figure 2 est une vue à plus grande échelle de la partie avant de l'appareil,
- la figure 3 est une vue en coupe suivant le plan III-III de la figure 2,
- la figure 4 est une vue en plan partielle du moyeu, des disques et des tiges de commande des lames,
- la figure 5 est une vue en plan d'une lame engagée sur le moyeu et une tige de commande, représentées en coupe transversale,
- la figure 6 est une vue en plan du ressort de rappel des tiges de commande,
- la figure 7 est une vue en plan du moyeu et des disques,
- la figure 8 est une vue en bout de l'ensemble représenté sur la figure 7,
- la figure 9 est une vue en coupe partielle de l'extrémité d'une variante de réalisation de l'appareil montrant les organes de commande des tiges,
- la figure 10 est une vue schématique de dessus de l'appareil montrant les dents formant peigne,
- la figure 11 est une vue en coupe suivant le plan XI-XI de la figure 10.

Dans la réalisation des figures 1 et 2, l'appareil à épiler destiné à être tenu à la main comporte à l'intérieur d'un boîtier 1, une série de disques parallèles 2 fixés sur un moyeu 3 entraîné en rotation par un moteur électrique 4 alimenté par des piles 5. La transmission entre l'arbre de sortie du moteur 4 et l'axe 6 du moyeu 3 est réalisée au moyen d'engrenages 7, 8 en matière plastique.

Entre les disques 2 sont disposées des lames 9, des moyens étant prévus pour amender lesdites lames 9 en contact avec la périphérie des disques 2 et les en séparer alternativement lors de la rotation de ces disques. Ces moyens comprennent des tiges 10 coopérant avec les lames 9 et pouvant coulisser parallèlement à l'axe du moyeu 3.

Conformément à l'invention, le moyeu 3 comporte entre les disques 2 (voir figures 1, 2 et 4) une série d'encoches 11 retenant chacune une extrémité 9a d'une lame 9. Chaque tige 10 comporte une série d'encoches 12 ouvertes vers les encoches 11 du moyeu 3. Chaque encoche 12 d'une tige 10 retient une partie 9b d'une lame 9 située entre son extrémité 9a et son autre extrémité 9c susceptible de venir en appui contre la périphérie 2a d'un disque 2.

Les encoches 11 et 12 sont évasées vers l'extérieur du moyeu 3 et des tiges 10 de façon à permettre un mouvement de pivotement des lames 9 entre une position écartée des disques 2 et une position en contact avec la périphérie 2a de ceux-ci.

Dans l'exemple illustré par les figures annexées, l'appareil à épiler comprend deux tiges 10 disposées de part et d'autre du moyeu 3 et coulissant en sens inverse l'une par rapport à l'autre de telle sorte que lorsque les lames 9 poussées par l'une des tiges 10 sont en appui sur les disques 2, les lames 9 poussées par l'autre tige sont écartées des disques et vice-versa (voir en particulier les figures 1 et 2).

Dans la réalisation des figures 1 et 2, le déplacement des tiges 10 est commandé par un galet 13 monté en rotation dans un flasque 14a comportant l'un des paliers de l'axe 6 du moyeu 3, l'axe de rotation du galet 13 étant perpendiculaire à l'axe 6 du moyeu 3 et ce galet 13 faisant saillie sur la face du flasque 14a adjacente à l'ensemble moyeu 3 et disques 2.

Lors de la rotation du moyeu 3 portant les disques, les extrémités saillantes 10a des tiges 10 peuvent monter successivement sur le galet 13, ce qui a pour effet de pousser ces tiges 10 vers la droite des figures 1 et 2, contre l'action d'un ressort de rappel 14 qui sera détaillé plus loin.

De préférence, les lames 9 sont en matière élastique, telle que de l'acier inoxydable ou une matière plastique suffisamment flexible et résistante.

On voit sur la figure 5 que chaque lame 9 présente une ouverture 15 de passage pour la tige de commande 10.

D'autre part, les encoches 12 des tiges 10 sont engagées chacune sur le bord 15a de l'ouverture 15 de la lame qui est le plus proche du moyeu.

La figure 5 montre également que l'extrémité 9c de chaque lame 9 destinée à venir en appui sur la périphérie 2a du disque 2 adjacent a une courbure correspondant à celle du disque.

D'autre part, chaque lame 9 présente à son extrémité adjacente au moyeu 3 deux pattes parallèles 9a engagées dans deux encoches espacées 11, 11a ménagées sur le moyeu 3 et s'ouvrant sur deux faces opposées de celui-ci. Les deux pattes 9a définissent entre elles un évidement 15b.

Comme indiqué sur la figure 2, les deux tiges 10 sont repoussées par un ressort 14 solidaire de l'extrémité 3a du moyeu 3. Ce ressort 14 est (voir figure 6 ) découpé dans une feuille plane d'acier ressort qui présente deux languettes opposées 14a, 14b prenant appui sur les extrémités respectives 10b des tiges 10. Ces languettes 14a, 14b sont en forme d'arcs de cercle centrés sur l'axe 6 du moyeu 3. Le ressort 14 présente un trou central 17 engagé sur l'extrémité 3a du moyeu 3 et présentant deux encoches diamétrales 17a permettant de rendre le ressort 14 solidaire du moyeu 3.

L'ensemble représenté sur la figure 7, comprenant les disques 2 et le moyeu 3 peut être réalisé d'une seule pièce en matière plastique surmoulée sur un axe 6 en acier.

Cette matière plastique peut être chargée de fibres de verre ou autres. L'ensemble peut encore être en céramique.

On voit également sur les figures 1, 2, 4 et 7 que la périphérie 2a des disques 2 est chanfreinée sur le côté opposé à celui qui reçoit l'extrémité des lames 9.

Les figures 7 et 8 montrent d'autre part que les disques 2 présentent chacun un méplat 2b parallèle aux deux ouvertures 18 de passage des tiges 10. Ce méplat 2b se situe alternativement d'un côté du moyeu 3 et de l'autre côté de celui-ci pour les disques 2 successifs.

Par ailleurs, les méplats 2b affleurent le bord correspondant 3c ou 3d du moyeu 3.

Dans la variante de réalisation de la figure 9, le mouvement de coulissement des deux tiges 10 de commande des lames 9 est commandé comme précédemment par un galet 13a monté en rotation dans le flasque d'extrémité 14a, suivant un axe perpendiculaire à celui du moyeu 3. Selon cette variante, un disque 19 est monté pivotant sur le palier 14b ménagé dans le flasque 14a dans lequel est monté en rotation l'axe 6 du moyeu.

L'une 19a des faces du disque pivotant 19 prend appui sur le galet 13a et l'autre face 19b de ce disque reçoit de façon articulée les extrémités des tiges 10. Dans cet exemple, l'articulation comporte des rotules 10c.

Dans cette variante de réalisation, on limite les efforts de frottement et donc l'usure, du fait que les différentes pièces pivotent ou roulent l'une sur l'autre, sans friction appréciable.

Dans la réalisation des figures 10 et 11, le boîtier 1 de l'appareil à épiler comporte, comme précédemment, une ouverture 20 sous laquelle sont disposés les disques 2 et qui permet d'amener ceux-ci en contact avec la peau à épiler.

Cette ouverture 20 présente deux bords longitudinaux 21 parallèles à l'axe X-X′ du moyeu 3 portant les disques 2 qui comprennent chacun une série de dents 22 formant peigne. Les extrémités 22a de ces dents 22 (voir figure 11) sont arrondies et forment sur chacun desdits bords longitudinaux 21 une surface d'appui destinée à venir en contact avec la peau à épiler.

On va maintenant détailler les principaux avantages techniques de l'appareil à épiler que l'on vient de décrire.

Globalement, cet appareil présente une efficacité améliorée, une construction et un montage simplifié, une usure réduite et un fonctionnement plus silencieux que les appareils à épiler connus.

L'efficacité améliorée résulte du montage pivotant des lames 9 qui permet d'obtenir que celles-ci s'appuient simultanément et avec la même force sur la périphérie des disques, ce qui garantit une prise optimale des poils sur une grande surface.

Cette efficacité peut encore être améliorée, en conformant la périphérie 2a des disques 2, de telle sorte que le bord 9c des lames 9 s'appuie sur toute sa longueur sur une partie de la périphérie 2a des disques 2, ce qui en même temps réduit l'usure de ceux-ci.

Par ailleurs, la prise des poils pourrait être encore améliorée en réalisation des aspérités sur la surface de contact entre les disques 2 et les lames 9.

La construction et le montage sont simplifiés grâce à l'utilisation d'un nombre très réduit de pièces. En effet, l'ensemble constitué par l'axe 6, le moyeu 3 et les disques 2 est d'une seule pièce.

Par ailleurs, les lames 9 ne nécessitent aucun autre moyen de commande, d'assemblage et de guidage que les encoches du moyeu 3 et celles des tiges 10. Par ailleurs, celles-ci sont simplement guidées par des ouvertures 18 de même section pratiquées dans les disques.

De plus, le ressort de rappel 14 sert en même temps pour repousser les deux tiges 10 et son encombrement axial est extrêmement réduit.

L'usure de fonctionnement de l'appareil est réduite notamment du fait que les frottements ont été remplacés par des mouvements de roulement, notamment dans le cas de la réalisation selon la figure 9.

La réduction des frottements, la réduction du nombre de pièces mobiles avec jeu, l'emploi de matière plastique pour les disques et les engrenages permettent également d'obtenir un fonctionnement très silencieux.

Bien entendu, l'invention n'est pas limitée aux exemples de réalisation que l'on vient de décrire et on peut apporter à ceux-ci de nombreuses modifications sans sortir du cadre de l'invention.

Ainsi, dans le cas de la réalisation représentée sur la figure 9, la face du disque 19 en appui sur le galet 13a pourrait comporter des saillies en relief formant cames.

D'autre part les encoches 11 et 12 pourraient être ouvertes dans des directions opposées, au lieu d'être ouvertes l'une vers l'autre.

## Revendications

1. Appareil à épiler destiné à être tenu à la main, comportant une série de disques parallèles (2) fixés sur un moyeu (3) entraîné en rotation par un moteur électrique, des lames (9) disposées entre les disques, des moyens pour amener lesdites lames (9) en contact avec la périphérie (2a) des disques (2) et les en séparer alternativement lors de la rotation des disques, lesdits moyens comprenant des tiges (10) comportant une série d'encoches (12) pour coopérer avec les lames (9) et pouvant coulisser parallèlement à l'axe (6) du moyeu et des moyens de pivotement (11, 12) conformés de façon à permettre un mouvement de pivotement des lames (9) entre une position écartée des disques (2) et une position en contact avec la périphérie (2a) de ceux-ci, caractérisé en ce que le moyen de pivotement (11, 12) comprend une série d'encoches (11) réalisées sur le moyeu (3) entre les disques (2) et retenant chacune une extrémité d'une lame (9), et la série d'encoches (12) réalisées sur chaque tige (10), chacune de ces encoches (12) retenant une partie d'une lame (9) située entre son extrémité précitée et son autre extrémité (9c) susceptible de venir en appui contre la périphérie (2a) d'un disque.

2. Appareil à épiler conforme à la revendication 1, caractérisé en ce que les encoches (11, 12) sont évasées vers l'extérieur du moyeu (3) ou des tiges (10).

3. Appareil à épiler conforme à l'une des revendications 1 ou 2, caractérisé en ce qu'il comprend deux tiges (10) disposées de part et d'autre du moyeu (3) et coulissant en sens inverse l'une par rapport à l'autre, de telle sorte que lorsque les lames (9) poussées par l'une des tiges sont en appui sur les disques (2), les lames poussées par l'autre tige sont écartées des disques et vice versa.

4. Appareil à épiler conforme à l'une des revendications 1 à 3, caractérisé en ce que les lames (9) sont en matière élastique.

5. Appareil à épiler conforme à l'une des revendications 1 à 4, caractérisé en ce que chaque lame (9) présente une ouverture (15) de passage pour la tige (10).

6. Appareil conforme à la revendication 5, caractérisé en ce que les encoches (12) des tiges (10) sont engagées chacune sur le bord (15a) de ladite ouverture (15) de la lame (9), qui est le plus proche du moyeu (3).

7. Appareil conforme à l'une des revendications 1 à 6, caractérisé en ce que l'extrémité (9c) de chaque lame (9) destinée à venir en appui sur la périphérie (2a) du disque (2) adjacent a une courbure correspondant à celle du disque (2).

8. Appareil conforme à l'une des revendications 5 à 7, caractérisé en ce que chaque lame (9) présente à son extrémité adjacente au moyeu (3) deux pattes parallèles (9a) engagées dans deux encoches (11, 11a) espacées ménagées sur le moyeu (3).

9. Appareil conforme à l'une des revendications 3 à 8, caractérisé en ce que les deux tiges (10) sont repoussées par un ressort (14) solidaire du moyeu (3), découpé dans une feuille d'acier ressort et présentant deux languettes opposées (14a, 14b) prenant appui sur les extrémités respectives desdites tiges.

10. Appareil conforme à la revendication 9, caractérisé en ce que les languettes (14a, 14b) sont en forme d'arcs de cercle centrés sur l'axe du moyeu (3).

11. Appareil à épiler conforme à l'une des revendications 1 à 10, caractérisé en ce que les disques (2) et le moyeu (3) sont réalisés d'une seule pièce en matière plastique moulée.

12. Appareil à épiler conforme à l'une des revendications 1 à 11, caractérisé en ce que la périphérie (2a) des disques (2) est chanfreinée sur le côté opposé à celui qui reçoit l'extrémité (9c) des lames (9).

13. Appareil à épiler conforme à l'une des revendications 5 à 12, caractérisé en ce que les disques (2) présentent chacun un méplat (2b) parallèle aux deux ouvertures (18) de passage des tiges, ce méplat (2b) se situant alternativement d'un côté du moyeu (3) et de l'autre côté de celui-ci pour les disques successifs.

14. Appareil conforme à la revendication 13, caractérisé en ce que lesdits méplats (2b) affleurent le bord correspondant du moyeu (3).

15. Appareil conforme à l'une des revendications 3 à 14, caractérisé en ce que le mouvement de coulissement des deux tiges (10) est commandé par un galet (13a) monté en rotation à l'une des extrémités du boîtier de l'appareil, suivant un axe perpendiculaire à celui du moyeu (3), un disque (19) étant monté pivotant sur le palier (14b) porté par l'extrémité du boîtier, dans lequel est monté en rotation le moyeu (3), l'une (19a) des faces du disque (19) prenant appui sur le galet (13a) et l'autre face (19b) du disque recevant de façon articulée, les extrémités (10c) des tiges (10).

16. Appareil à épiler conforme à l'une des revendications 1 à 15, le boîtier de l'appareil comportant une ouverture (20) sous laquelle sont disposés les disques, cette ouverture (20) présentant deux bords longitudinaux (21) parallèles à l'axe du moyeu (3) portant les disques, caractérisé en ce que lesdits bords longitudinaux (21) comprennent chacun une série de dents (22) formant peigne, les extrémités (22a) de ces dents (22) étant arrondies et formant sur chacun desdits bords longitudinaux (21) une surface d'appui destinée à venir en contact avec la peau à épiler, limitant ainsi la pression des disques sur la peau.

## Patentansprüche

1. Enthaarungsgerät, das dazu bestimmt ist, in der Hand gehalten zu werden, mit einer Reihe von parallelen Scheiben (2), die auf einer Nabe (3) befestigt sind, die von einem Elektromotor in Drehung versetzt wird, zwischen den Scheiben angeordneten Klingen (9), und Mitteln, um die Klingen (9) bei der Drehung der Scheiben abwechselnd in Kontakt mit dem Umfang (2a) der Scheiben (2) zu bringen und sie davon zu trennen, wobei diese Mittel Stangen (10) aufweisen, die eine Reihe von Kerben (12) haben, um mit den Klingen (9) zusammenzuwirken, und parallel zur Achse (6) der Nabe gleiten können, sowie Schwenkmittel (11, 12), die so ausgebildet sind, daß sie eine Schwenkbewegung der Klingen (9) zwischen einer von den Scheiben (2) entfernten Stellung und einer Stellung im Kontakt mit deren Umfang (2a) ermöglichen, dadurch gekennzeichnet, daß zu den Schwenkmitteln (11, 12) eine Reihe von Kerben (11), die auf der Nabe (3) zwischen den Scheiben (2) ausgebildet sind und jeweils ein Ende einer Klinge (9) halten, sowie die auf jeder Stange (10) ausgebildete Reihe von Kerben (12) gehören, wobei jede dieser Kerben (12) einen Teil einer Klinge (9) hält, der zwischen ihrem vorerwähnten Ende und ihrem anderen Ende (9c) liegt, das in Anlage an den Umfang (2a) einer Scheibe kommen kann.

2. Enthaarungsgerät nach Anspruch 1, dadurch gekennzeichnet, daß die Kerben (11, 12) zur Außenseite der Nabe (3) bzw. der Stangen (10) hin erweitert sind.

3. Enthaarungsgerät nach einem der Ansprüche 1 oder 2, dadurch gekennzeichnet, daß es zwei Stangen (10) enthält, die zu beiden Seiten der Nabe (3) angeordnet sind und in zueinander entgegengesetzter Richtung gleiten, so daß dann, wenn die von einer der Stangen geschobenen Klingen (9) in Anlage an den Scheiben (2) sind, die von der anderen Stange geschobenen Klingen von den Scheiben entfernt sind, und umgekehrt.

4. Enthaarungsgerät nach einem der Ansprüche 1 bis 3, dadurch gekennzeichnet, daß die Klingen (9) aus elastischem Material bestehen.

5. Enthaarungsgerät nach einem der Ansprüche 1 bis 4, dadurch gekennzeichnet, daß jede Klinge (9) eine Öffnung (15) für den Durchgang der Stange (10) hat.

6. Gerät nach Anspruch 5, dadurch gekennzeichnet, daß die Kerben (12) der Stangen (10) jeweils mit dem Rand (15a) der Öffnung (15) der Klinge (9) im Eingriff stehen, der der Nabe (3) am nächsten liegt.

7. Gerät nach einem der Ansprüche 1 bis 6, dadurch gekennzeichnet, daß das Ende (9c) jeder Klinge (9), das dazu bestimmt ist, in Anlage an den Rand (2a) der benachbarten Scheibe (2) zu kommen, eine Krümmung hat, die derjenigen der Scheibe (2) entspricht.

8. Gerät nach einem der Ansprüche 5 bis 7, dadurch gekennzeichnet, daß jede Klinge (9) an ihrem der Nabe (3) benachbarten Ende zwei parallele Füße (9a) hat, die in zwei im Abstand befindliche Kerben (11, 11a) eingesetzt sind, die an der Nabe (3) ausgebildet sind.

9. Gerät nach einem der Ansprüche 3 bis 8, dadurch gekennzeichnet, daß die beiden Stangen (10) durch eine fest mit der Nabe (3) verbundene Feder (14) zurückgeschoben werden, die aus einem Federstahlblech ausgeschnitten ist und zwei entgegengesetzte Zungen (14a, 14b) aufweist, die an den jeweiligen Enden der Stangen anliegen.

10. Gerät nach Anspruch 9, dadurch gekennzeichnet, daß die Zungen (14a, 14b) die Form von Kreisbögen haben, die auf die Achse der Nabe (3) zentriert sind.

11. Enthaarungsgerät nach einem der Ansprüche 1 bis 10, dadurch gekennzeichnet, daß die Scheiben (2) und die Nabe (3) aus einem einzigen geformten Kunststoffteil gebildet sind.

12. Enthaarungsgerät nach einem der Ansprüche 1 bis 11, dadurch gekennzeichnet, daß der Umfang (2a) der Scheiben (2) auf der Seite abgeschrägt ist, die derjenigen entgegengesetzt ist, die das Ende (9c) der Klingen (9) aufnimmt.

13. Enthaarungsgerät nach einem der Ansprüche 5 bis 12, dadurch gekennzeichnet, daß die Scheiben (2) jeweils eine Abflachung (2b) aufweisen, die parallel zu den beiden Öffnungen (18) für den Durchgang der Stangen ist, wobei diese Abflachung (2b) bei den aufeinanderfolgenden Scheiben abwechselnd auf der einen Seite der Nabe (3) und auf deren anderen Seite liegt.

14. Gerät nach Anspruch 13, dadurch gekennzeichnet, daß die Abflachung (2b) mit dem entsprechenden Rand der Nabe (3) glatt abschließen.

15. Gerät nach einem der Ansprüche 3 bis 14, dadurch gekennzeichnet, daß die Gleitbewegung der beiden Stangen (10) durch einen Rollkörper (13a) gesteuert wird, der an einem der Enden des Gehäuses des Geräts um eine Achse drehbar gelagert ist, die senkrecht zu derjenigen der Nabe (3) liegt, wobei eine Scheibe (19) auf dem von dem Ende des Gehäuses getragenen Lager (14b), in dem die Nabe (3) drehbar gelagert ist, schwenkbar angebracht ist, wobei die eine Fläche (19a) der Scheibe (19) an dem Rollkörper (13a) anliegt und die andere Fläche (19b) der Scheibe die Enden (10c) der Stangen (10) gelenkig aufnimmt.

16. Enthaarungsgerät nach einem der Ansprüche 1 bis 15, bei welchem das Gehäuse des Geräts eine Öffnung (20) hat, unter der die Scheiben angeordnet sind, wobei diese Öffnung (20) zwei Längsränder (21) aufweist, die parallel zu der Achse der die Scheiben tragenden Nabe (3) sind, dadurch gekennzeichnet, daß die Längsränder (21) jeweils eine Reihe von Zähnen (22) haben, die einen Kamm bilden, wobei die Enden (22a) dieser Zähne (22) abgerundet sind und an jedem der Längsränder (21) eine Auflagefläche bilden, die dazu bestimmt ist, mit der zu enthaarenden Haut in Kontakt zu kommen und dadurch den Druck der Scheiben auf die Haut zu begrenzen.

## Claims

1. Depilating apparatus intended to be held in the hand, comprising a series of parallel discs (2) fixed on a hub (3) driven in rotation by an electric motor, blades (9) arranged between the discs, and means for bringing said blades (9) into contact with the periphery (2a) of the discs (2) and separating them therefrom alternately as the discs rotate, said means possessing rods (10) comprising a series of notches (12) to cooperate with the blades (9) and able to slide parallel to the axle (6) of the hub, and pivoting means (11, 12) shaped so as to permit a pivoting movement of the blades (9) between a position remote from the discs (2) and a position in contact with the periphery (2a) of the latter, characterised in that the pivoting means (11, 12) on the hub (3) between the discs (2), a series of notches (11) which each retain one end of a blade (9), and the series of notches (12) on each rod (10), each of these notches (12) retaining a part of a blade (9) situated between its abovementioned end and its other end (9c), which is capable of coming to bear against the periphery (2a) of a disc.

2. Depilating apparatus according to Claim 1, characterised in that the notches (11, 12) open out towards the outside of the hub (3) or the rods (10).

3. Depilating apparatus according to one of Claims 1 or 2, possesses two rods (10) arranged on each side of the hub (3) and sliding in opposite directions relative to one another, in such a manner that, when the blades (9) pushed by one of the rods are bearing on the discs (2), the blades pushed by the other rod are remote from the discs and vice versa.

4. Depilating apparatus according to one of Claims 1 to 3, characterised in that the blades (9) are made of elastic material.

5. Depilating apparatus according to one of Claims 1 to 4, characterised in that each blade (9) has a passage opening (15) for the rod (10).

6. Apparatus according to Claim 5, characterised in that the notches (12) of the rods (10) are each engaged on that edge (15a) of said opening (15) of the blade (9) which is closest to the hub (3).

7. Apparatus according to one of Claims 1 to 6, characterised in that the end (9c) of each blade (9) intended to come to bear on the periphery (2a) of the adjacent disc (2) has a curvature corresponding to that of disc (2).

8. Apparatus according to one of Claims 5 to 7, characterised in that each blade (9) has, at its end adjacent to the hub (3), two parallel lugs (9a) engaged in two spaced notches (11, 11a) formed on the hub (3).

9. Apparatus according to one of Claims 3 to 8, characterised in that the two rods (10) are pushed back by a spring (14) which is integral with the hub (3), cut out from a spring-steel foil and has two opposite tongues (14a, 14b) bearing on the respective ends of said rods.

10. Apparatus according to Claim 9, characterised in that the tongues (14a, 14b) are in the form of arcs of a circle centred on the axle of the hub (3).

11. Depilating apparatus according to one of Claims 1 to 10, characterised in that the discs (2) and the hub (3) are constructed in one piece from moulded plastic material.

12. Depilating apparatus according to one of Claims 1 to 11, characterised in that the periphery (2a) of the discs (2) is chamfered on the side opposite that which receives the end (9c) of the blades (9).

13. Depilating apparatus according to one of Claims 5 to 12, characterised in that the discs (2) each have a flat surface (2b) parallel to the two openings (18) for the passage of the rods, this flat surface (2b) being situated alternately on one side of the hub (3) and on the other side thereof for the successive discs.

14. Apparatus according to Claim 13, characterised in that said flat surfaces (2b) are flush with the corresponding edge of the hub (3).

15. Apparatus according to one of Claims 3 to 14, characterised in that the sliding movement of the two rods (10) is controlled by a wheel (13a) mounted rotatably at one of the ends of the apparatus housing, along an axis perpendicular to that of the hub (3), a disc (19) being mounted pivotably on the bearing (14b) carried by the end of the housing, in which the hub (3) is mounted rotatably, one (19a) of the faces of the disc (19) bearing on the wheel (13a) and the other face (19b) of the disc receiving the ends (10c) of the rods (10) in articulated manner.

16. Depilating apparatus according to one of Claims 1 to 15, the apparatus housing having an opening (20) under which the discs are arranged, this opening (20) having two longitudinal edges (21) parallel to the axis of the hub (3) carrying the discs, characterised in that said longitudinal edges (21) each possess a set of teeth (22) forming a comb, the ends (22a) of these teeth (22) being rounded and forming on each of said longitudinal edges (21) a bearing surface intended to come into contact with the skin from which the hair is to be removed, thus limiting the pressure of the discs on the skin.
